# EUROPÄISCHE PATENTSCHRIFT

(11) **EP 0 395 628 B1**
(45) Veröffentlichungstag und Bekanntmachung des Hinweises auf die Patenterteilung: **31.08.1994**
(21) Anmeldenummer: 90890126.7
(22) Anmeldetag: 24.04.1990
(51) Int. Cl.: B08B 9/02, E03F 3/06

(54) **Bearbeitungseinrichtung zur Bearbeitung der Innenwand eines, insbesondere von der Kreisform abweichenden Profiles eines Erdbauwerkes**
Machining device for working the inner wall of an underground channel profile, in particular when non-circular
Dispositif d'usinage pour l'usinage de la surface intérieure d'un conduit souterrain, en particulier de section non-circulaire

(30) Priorität: 27.04.1989 AT 1016/89
(43) Veröffentlichungstag der Anmeldung: 31.10.1990
(73) Patentinhaber: WIENER BETRIEBS- UND BAUGESELLSCHAFT M.B.H., A-1153 Wien (AT)
(72) Erfinder: Müller, Franz Peter, Ing., A-1140 Wien (AT)
(74) Vertreter: Gibler, Ferdinand, Dipl.Ing. Dr. techn.

(56) Entgegenhaltungen:
- DE-A- 3 404 724
- DE-A- 3 715 653

## Beschreibung

Die Erfindung bezieht sich auf eine Bearbeitungseinrichtung zur Bearbeitung der Innenwand eines, insbesondere von der Kreisform abweichenden Profiles eines Erdbauwerkes, mit einem motorisch angetriebenen Werkzeug und Stützen zum Abstutzen der Einrichtung im Erdbauwerk.

Bei Sanierungen von z.B. Kanälen wird häufig in der Weise vorgegangen, daß im Inneren des zu sanierenden Kanalprofiles entweder durch vorgefertigte Profilstücke, die selbsttragend im Inneren des alten Profiles aufgestellt werden, oder durch entsprechende verlorene Schalstücke praktisch im Inneren des alten Kanales ein neuer Kanal errichtet wird, wobei in letzterem Falle der Raum zwischen der verlorenen Schalung und der Innenwand des alten Kanalprofiles hinterfüllt wird.

Beispielsweise zeigt die DE-A-3 715 653 eine Vorrichtung zum Sanieren eines Kanalrohres, wobei ein über Laufstutzen an der Kanalrohrinnenwandung abgestützter Sanierwagen im Kanalrohr verfahren wird. Ein sich drehender Arbeitskopf, der eine selektiv in radialer Richtung bewegbare Testrolle umfaßt, dient der Auftragung von Sanierungsmaterial.

Anstelle einer verlorenen Schalung wird hier durch Auftragen einer Schicht über eine Auftragsdüse und Glätten desselben mittels einer Spachtel das Sanieren des Kanals durchgeführt.

Mit diesen Maßnahmen läßt sich zwar der Kanal relativ rasch und einfach sanieren, doch nimmt dessen Querschnitt entsprechend ab. Bei Kanälen mit sehr großen Querschnitten ist dies meist nicht besonders störend, da aufgrund der glatteren Wände das Schluckvermögen des Kanals kaum abnimmt. Bei kleineren Kanälen ergibt sich jedoch trotz glatteren Wänden und eines wesentlich geringeren Strömungswiderstands keine ausreichende Kompensation für den verminderten Querschnitt.

Um diese Querschnittsverminderung zu vermeiden, wird daher vorgeschlagen den Querschnitt des zu sanierenden Kanals vor dem Einbau des neuen Kanals zu vergrößern, z.B. durch Ausfräsen oder Ausschleifen des alten Querschnittes.

Ziel der Erfindung ist es daher eine Bearbeitungseinrichtung der eingangs erwähnten Art vorzuschlagen, die ein einfaches, profilgenaues, erschütterungsarmes und rasches Vergrößern des lichten Querschnittes eines zu sanierenden Erdbauwerkes ermöglicht.

Erfindungsgemäß wird hiezu vorgeschlagen, daß ein Gestell vorgesehen ist, das einen im wesentlichen in Längsrichtung des zu bearbeitenden Profiles verlaufenden Träger und mit diesem verbundene Spreizfüße zur Lagefixierung des Trägers im Erdbauwerk aufweist, an welchem Gestell ein Bearbeitungswerkzeug, z.B. eine Fräse, Schleifscheibe od. dgl., entsprechend dem Umriß des zu bearbeitenden Profils, vorzugsweise entlang einer Kulisse, bewegbar gehalten ist, wobei die Kulisse dem zu bearbeitenden Profil ähnlich ist und im wesentlichen senkrecht zur Längsachse des zu bearbeitenden Kanals steht.

Die Führung des Bearbeitungswerkzeuges entlang einer Kulisse führt zu einer relativ einfachen Konstruktion, erfordert allerdings für jedes zu bearbeitende Profil eine entsprechend gestaltete Kulisse. Es ist aber auch möglich das Bearbeitungswerkzeug an einem frei geführten Roboterarm zu halten, dessen Bewegungen mit einer entsprechenden Software profilkonform gesteuert werden kann. Auf diese Weise läßt sich die Bewegung des Bearbeitungswerkzeuges an jedes Profil auf einfache Weise anpassen.

Dabei ist es auch möglich eine der gewünschten Querschnittsform entsprechende Vergrößerung des Querschnittes des zu sanierenden Kanales vorzusehen.

In diesem Zusammenhang ist es vorteilhaft, wenn Spreizfüße an den beiden Enden des Gestells kreuz- bzw. sternförmig angeordnet sind. Hiedurch können die bei der Bearbeitung der Innenwand des Kanals auftretenden Kräfte optimal abgestützt werden. Außerdem wird durch diese Maßnahmen auch auf einfache Weise eine Einstellung des Gestelles in bezug auf die Längsachse des zu sanierenden Kanals ermöglicht.

Zur Schnittiefeneinstellung des Werkzeuges kann in Weiterbildung der Erfindung vorgesehen sein, daß das Werkzeug auf einem im wesentlichen parallel zum Träger verlaufenden und relativ zu diesem, vorzugsweise mittels eines Antriebes, verstellbaren Halterahmen angeordnet ist.

In Weiterbildung der Erfindung kann so vorgegangen werden, daß mit dem Halterahmen und/bzw. oder einer Halterung des Werkzeuges Antriebselemente, wie z.B. angetriebene Ketten-, Zahn- oder Reibräder, verbunden sind, die mit in den Kulissen gehaltenen Gegenelementen, wie z.B. Ketten, Zahnstangen oder Reibflächen, Zusammenwirken.

Insbesondere bei einem Antrieb mittels Kettenrädern und Ketten ergibt sich der Vorteil einer einfachen Ausbildung solcher Antriebe und der Vorteil einer weitgehenden Schlupffreiheit eines solchen Antriebes.

Mit einem solchen Antrieb kann ein sicherer und entlang der beiden Kulissen gleichmäßiger Vorschub des Werkzeuges sichergestellt werden.

Weiters kann vorgesehen sein, daß der Halterahmen an den Kulissen in deren Umfangsrichtung, z.B. mittels dreier Rollen, einem Gleitschlitten od.dgl., verschiebbar geführt ist. Bei Verwendung von Rollen kann gegebenenfalls eine dieser Rollen in deren radialer Richtung federnd gehalten sein.

Dadurch wird eine sichere Führung des Werkzeuges, bez. dessen Führung, entlang der Kulissen sichergestellt.

Eine solche Führung des Werkzeugs weist auch den Vorteil auf, daß sie mit verschiedenen Kulissen problemlos verwendet werden kann.

Um das Fortschreiten des Gestelles besonders einfach zu gestalten, kann weiters vorgesehen sein, daß der Träger mittels eines Antriebes an einem Schreitgestell verschiebbar gehalten ist, das im wesentlichen durch, vorzugsweise zwei, über einen Balken miteinander verbundene teleskopartig verstellbare Standfüße gebildet ist.

Damit ist es möglich, mehrere der Breite des Werkzeuges, z.B. eines Fräskopfes, entsprechende, in Umfangsrichtung des Querschnittes des Kanals verlaufende Abschnitte desselben dadurch zu bearbeiten, daß der Träger auf dem Schreitgestell in Bearbeitungsrichtung vorgerückt wird. Damit kann eine entsprechende Verminderung der Rüstzeiten bei der Sanierung des Kanales erreicht werden. Hiedurch ist es ferner möglich, das Schreitgestell bei noch verspreiztem Gestell gegenüber diesem um etwa die Trägerlänge zu verstellen, wodurch eine einfache Vorschubmöglichkeit der Bearbeitungseinrichtung längs des zu sanierenden Erdbauwerkes geschaffen wird.

Um ein sicheres Verspreizen des Gestelles sicherzustellen, kann weiters vorgesehen sein, daß die Spreizfüße des Gestelles ausfahr- und verrastbare Stellfüße aufweisen.

Damit können die Spreizfüße auch an Stellen abgestützt werden, an denen sich Vertiefungen und Auskolkungen oder Ausbrüche befinden.

Als besonders zweckmäßig hat es sich erwiesen, wenn die Spreizfüße des Gestelles ausfahr- und verrastbare Stellfüße aufweisen.

Dies ermöglicht relativ kleine Antriebe, die relativ große Kräfte entwickeln können.

Die Erfindung wird nun anhand der Zeichnung näher erläutert: Dabei zeigen:
Fig. 1 eine Stirnansicht einer erfindungsgemäßen Einrichtung und
Fig. 2 eine Seitenansicht der Einrichtung nach der Fig. 1.

In dem zu sanierenden Kanal 1 ist ein Gestell 2, das im wesentlichen durch zwei Paare von kreuzweise angeordneten Spreizfüßen 3 und einem diese miteinander verbindenden Träger 4 gebildet ist, sodaß das Gestell 2 gegen die Innenwand des Erdbauwerkes verspreizbar ist. Naturgemäß ist die Erfindung auf vier kreuzförmige Spreizfüße nicht beschränkt, deren Zahl und Art der gegenseitigen Anordnung, z.B. sternförmig, wird im wesentlichen durch die besondere Form des Profilquerschnittes des zu bearbeitenden Erdbauwerkes bestimmt sein.

An den kreuzweise angeordneten Spreizfüßen, die mittels Zylinder-Kolbenanordnungen 5 ausfahrbar sind, sind Kulissen 6 angeordnet, deren Umrißform dem Querschnitt des zu sanierenden Kanales 1 ähnlich ist und die senkrecht zu dem sich im wesentlichen in Richtung der Längsachse des zu sanierenden Kanals 1 erstreckenden Träger 4 angeordnet sind.

Auf diesen Kulissen 6 sind Ketten 7 angeordnet, mit denen Kettenräder 8 kämmen, die über weitere Kettenräder 9 und eine Kette 19 von einem Motor 10 angetrieben sind. Die Kettenräder 8 und der Motor 10 sind mit einem Halterahmen 11 verbunden bzw. von diesem gehalten. Anstelle des Kettenantriebes ist auch ein Zahnstangen- oder Reibradantrieb möglich. Weiters sind von diesem Halterahmen 11 noch drei weitere Rollen 18 gehalten, von denen eine in radialer Richtung federnd angeordnet sein kann. Diese Rollen gleiten längs der Kulissen 6, sodaß der Halterahmen 11 den Kulissen entlang bewegt werden kann. Anstelle der Rollen können auch ein Gleitschlitten od. dgl. zum Einsatz kommen.

Der Halterahmen 11 ist zweiteilig ausgebildet. Auf dem Halterahmen 11a ist ein Bearbeitungswerkzeug, z.B. eine Fräse 12 oder ein Schleif- bzw. Hobelwerkezug, samt zugehörigem Antrieb 13 angeordnet, wobei auch eine Kühlwasserleitung 27 für das Werkzeug vorgesehen ist. Der Halterahmenteil 11b trägt die Rollen 18 und ist bei 25 am Halterahmenteil 11a verschiebbar gehalten. Durch ein Zylinder-Kolbenaggreagt 24 sind die Halterahmenteile 11a und 11b relativ zueinander verstellbar, wodurch die Einstellung der Schnittiefe des Bearbeitungswerkzeuges in einfacher Weise erreicht werden kann. Der mögliche Verstellweg kann durch einen Anschlag, z.B. durch eine Anschlagschraube 26, begrenzt werden.

Gleichfalls im Rahmen der Erfindung liegt eine konstruktive Ausgestaltung, bei welcher keine Kulissen vorgesehen sind und das Werkzeug 12 an einem frei geführten Roboterarm angeordnet ist, dessen sowohl Radial- als auch Längsbewegungen relativ zum Erdbauwerk von einer Software, insbesondere profilkonform gesteuert sind.

In dem Träger 4, der durch ein Hohlprofil gebildet ist, ist ein Schreitgestell 14 geführt, das im wesentlichen durch zwei miteinander über einen Balken 15 verbundene Standfüße 16 gebildet ist. Die Verstellung des Trägers 4 am Schreitgestell 14 erfolgt durch eine weitere Zylinder-Kolbenanordnung 20. Diese Standfüße 16 sind teleskopartig ausgebildet und jeweils mittels einer Zylinder-Kolbenanordnung 5 verstellbar.

Nach dem Verspreizen der Stützfüße 3 gegen die Wand des zu bearbeitenden Kanals 1 kann die Fräse 12 zunächst unter Abarbeitung des Kanals in Schneidrichtung 21 längs der Kulissen 6 bis zur Stirnseite 22 der Kanalsohle 23 bewegt werden, von wo sie wieder in ihre Ausgangslage entgegen der Schneidrichtung 21 zurücktransportiert wird. Sodann werden die Stützfüße 3 eingezogen und die Fräse um die Breite des Werkzeugs 12 unter Schnittiefenanpassung dadurch verstellt, daß der Träger 4 samt Halterahmen 11 längs des Balkens 15 des Schreitgestelles 14 verschoben wird. Nunmehr werden die Stützfüße 3 ausgefahren und neuerlich der Halterahmen 11 samt dem Werkzeug den Kulissen in Schneidrichtung 21 entlang geführt werden. Bei neuerlichem Erreichen von 22 erfolgt der Rücktransport, sodann die Versetzung des Werkzeuges usf., solange bis eine Endstellung des Gestells 2 in Bezug auf den Balken 15 erreicht ist.

Nunmehr kann bei arretiertem Gestell 2 und entarretiertem Schreitgestell 14 letzteres gegenüber dem Gestell 2 mittels der Zylinder-Kolbenanordnung 20 in Bearbeitungsrichtung des Kanals 1 verschoben werden, wonach die Stützfüße 16 des Schreitgestelles in Kontakt mit dem Boden des Kanals gebracht werden können, sodaß das Schreitgestell aufsteht. Anschließend kann die Abarbeitung des Erdbauwerkes in der weiter oben erläuterten Weise fortgesetzt werden.

Im Falle eines bogenförmigen Verlaufes des Kanales 1 ist es möglich des Gestell 2 entsprechend der Krümmung einzustellen. Dies ist durch Querverschub der Aufstandsfüße 28, des Schreitgestells 14, mittels einer Zylinder-Kolbenanordnung und eine entsprechende Einstellung der Spreizfüße 3 möglich. Diese sind an ihren Stützflächen mit ausfahrbaren und feststellbaren Stellfüßen 17 versehen, mit denen eine Abstützung des Gestelles auch im Bereich von Gruben und Vertiefungen in der Wand des Kanals möglich ist.

Alle Zylinder-Kolbenanordnungn werden bevorzugt hydraulisch betätigt.

## Patentansprüche

1. Bearbeitungseinrichtung zur Bearbeitung der Innenwand eines, insbesondere von der Kreisform abweichenden Profiles eines Erdbauwerkes, z.B. eines Kanales (1), mit einem motorisch angetriebenen Werkzeug (12) und Stützen zum Abstützen der Einrichtung im Erdbauwerk, **dadurch gekennzeichnet**, daß ein Gestell (2) vorgesehen ist, das einen Längs-träger (4) und mit diesem verbundene Spreizfüße (3) zur Lagefixierung des Trägers im Erdbauwerk aufweist, an welchem Gestell (2) ein Bearbeitungswerkzeug (12) entsprechend dem Umriß des zu bearbeitenden Profils, entlang einer, dem zu bearbeitenden Profil ähnlichen Kulisse (6) bewegbar gehalten ist, und die Kulisse (6) im wesentlichen senkrecht zur Längsachse des Trägers (4) steht.

2. Bearbeitungseinrichtung nach Anspruch 1, **dadurch gekennzeichnet,** daß das Bearbeitungswerkzeug (12) eine Fräse, Schleifscheibe od. dgl. ist.

3. Bearbeitungseinrichtung nach Anspruch 1, **dadurch gekennzeichnet,** daß das Bearbeitungswerkzeug entlang einer Kulisse (6) bewegbar gehalten ist.

4. Bearbeitungseinrichtung nach den Ansprüchen 1 bis 3, **dadurch gekennzeichnet**, daß das Bearbeitungswerkzeug (12) am Gestell (2) durch einen frei geführten Roboterarm gehalten ist, dessen Bewegungen profilkonform steuerbar sind.

5. Bearbeitungseinrichtung nach den Ansprüchen 1 bis 4, **dadurch gekennzeichnet,** daß das Werkzeug (12) auf einem im wesentlichen parallel zum Träger (4) verlaufenden und relativ zu diesem, verstellbaren Halterahmen (11) angeordnet ist.

6. Bearbeitungseinrichtung nach Anspruch 5, **dadurch gekennzeichnet,** daß der Halterahmen (11) mittels eines Antriebes (24) verstellbar ist.

7. Bearbeitungseinrichtung nach Anspruch 5, **dadurch gekennzeichnet,** daß der Halterahmen (11) an den Kulissen (6) in deren Umfangsrichtung verschiebbar geführt ist.

8. Bearbeitungseinrichtung nach Anspruch 5, **dadurch gekennzeichnet,** daß der Halterahmen (11) mittels Rollen (18), einem Gleitschlitten od. dgl. verschiebbar geführt ist.

9. Bearbeitungseinrichtung nach einem der Ansprüche 1 bis 4, **dadurch gekennzeichnet,** daß mit dem Halterahmen (11) und/bzw. oder einer Halterung des Werkzeuges (12) Antriebselemente verbunden sind, die mit in den Kulissen (6) gehaltenen Gegenelementen, wie z.B. Ketten, Zahnstangen oder Reibflächen, zusammenwirken.

10. Bearbeitungseinrichtung nach Anspruch 9, **dadurch gekennzeichnet,** daß die Antriebselemente Ketten-, Zahn- oder Reibräder sind.

11. Bearbeitungseinrichtung nach einem der Ansprüche 1 bis 10, **dadurch gekennzeichnet,** daß der Träger (4) mittels eines Antriebes an einem Schreitgestell (14) verschiebbar gehalten ist, das im wesentlichen durch über einen Balken (15) miteinander verbundene teleskopartig verstellbare Standfüße (16) gebildet ist.

12. Bearbeitungseinrichtung nach Anspruch 11, **dadurch gekennzeichnet,** daß das Schreitgestell (14) zwei Standfüße (16) umfaßt.

13. Bearbeitungseinrichtung nach einem der Ansprüche 1 bis 12, **dadurch gekennzeichnet,** daß Spreizfüße (3) an den beiden Enden des Gestells (2) kreuz- bzw. sternförmig angeordnet sind.

14. Bearbeitungseinrichtung, nach einem der Ansprüche 1 bis 13, **dadurch gekennzeichnet,** daß die Spreizfüße (3) des Gestelles (2) ausfahr- und verrastbare Stellfüße (17) aufweisen.

15. Bearbeitungseinrichtung nach einem der Ansprüche 1 bis 14, **dadurch gekennzeichnet,** daß der Verstellantrieb für die Spreizfüße (3), der Antrieb (24) zur Verstellung des Werkzeuges (12) und/oder der Antrieb (20) zur Verstellung des Trägers (4) am Schreitgestell (14) durch Zylinder-Kolbenanordnungen gebildet sind.

16. Bearbeitungseinrichtung nach Anspruch 15, **dadurch gekennzeichnet,** daß die Zylinder-Kolbenanordnungen hydraulisch betätigbar sind.

## Claims

1. Machining apparatus for machining the inside wall of a profile, particularly of noncircular shape, of an earthwork construction, for example a canal (1), comprising a motor-driven tool (12) and supports for supporting the apparatus in the earthwork construction, characterized in that a frame (2) is provided which has a longitudinal girder (4) and expanding feet (3) connected to the latter in order to fix the girder in position in the earthwork construction, on which frame (2) a machining tool (12) corresponding to the contour of the profile to be machined is held for movement along a slideway (6) similar to the profile to be machined, and the slideway (6) lies substantially at right angles to the longitudinal axis of the girder (4).

2. Machining apparatus according to Claim 1, characterized in that the machining tool (12) is a milling cutter, grinding wheel or the like.

3. Machining apparatus according to Claim 1, characterized in that the machining tool is held for movement along a slideway (6).

4. Machining apparatus according to Claims 1 to 3, characterized in that the machining tool (12) is held on the frame (2) by a freely guided robot arm whose movements are controllable in conformity with a profile.

5. Machining apparatus according to Claims 1 to 4, characterized in that the tool (12) is disposed on a holding frame (11) extending substantially parallel to the girder (4) and adjustable relative to the latter.

6. Machining apparatus according to Claim 5, characterized in that the holding frame (11) is adjustable by means of a drive (24).

7. Machining apparatus according to Claim 5, characterized in that the holding frame (11) is guided on the slideways (6) for sliding in the peripheral direction of the latter.

8. Machining apparatus according to Claim 5, characterized in that the holding frame (11) is slidably guided by means of rollers (18), a sliding carriage or the like.

9. Machining apparatus according to one of Claims 1 to 4, characterized in that drive elements, which cooperate with coacting elements such as for example chains, racks or friction surfaces, held in the slideways (6), are connected to the holding frame (11) and/or to a mounting of the tool (12).

10. Machining apparatus according to Claim 9, characterized in that the drive elements are chain wheels, gears or friction wheels.

11. Machining apparatus according to one of Claims 1 to 10, characterized in that the girder (4) is held for sliding, by means of a drive, on a walking frame (14) which is essentially formed by telescopically adjustable standing feet (16) joined to one another by a beam (15).

12. Machining apparatus according to Claim 11, characterized in that the walking frame (14) comprises two standing feet (16).

13. Machining apparatus according to one of Claims 1 to 12, characterized in that expanding feet (3) are arranged in a cross or star pattern at the two ends of the frame (2).

14. Machining apparatus according to one of Claims 1 to 13, characterized in that the expanding feet (3) of the frame (2) have extensible and lockable adjusting feet (17).

15. Machining apparatus according to one of Claims 1 to 14, characterized in that the adjustment drive for the expanding feet (3), the drive (24) for adjusting the tool (12) and/or the drive (20) for adjusting the girder (4) on the walking frame (14) are formed by cylinder and piston arrangements.

16. Machining apparatus according to Claim 15, characterized in that the cylinder and piston arrangements are hydraulically operable.

## Revendications

1. Appareil pour le travail de la paroi intérieure d'un profil, en particulier s'écartant de la forme circulaire, d'un ouvrage en terre, par exemple d'un égout (1), comportant un outil (12) actionné par moteur et des étais pour l'étayage de l'appareil dans l'ouvrage en terre, caractérisé par le fait qu'il est prévu un bâti (2) qui présente un longeron (4) et des pieds d'écartement (3) joints à celui-ci pour la fixation en position de celui-ci dans l'ouvrage en terre, bâti (2) sur lequel un outil (12) est monté mobile le long d'une coulisse (6) semblable au profil à travailler selon le contour de celui-ci, et la coulisse (6) est sensiblement perpendiculaire à l'axe longitudinal du longeron (4).

2. Appareil selon la revendication 1, caractérisé par le fait que l'outil (12) est une fraise, une meule ou un outil semblable.

3. Appareil selon la revendication 1, caractérisé par le fait que l'outil est monté mobile le long d'une coulisse (6).

4. Appareil selon les revendications 1 à 3, caractérisé par le fait que l'outil (12) est monté sur le bâti (2) par un bras de robot guidé librement dont les mouvements peuvent être commandés conformément au profil.

5. Appareil selon les revendications 1 à 4, caractérisé par le fait que l'outil (12) est monté sur un cadre support (11) sensiblement parallèle au longeron (4) et déplaçable par rapport à celui-ci.

6. Appareil selon la revendication 5, caractérisé par le fait que le cadre support (1) peut être déplacé au moyen d'un dispositif moteur (24).

7. Appareil selon la revendication 5, caractérisé par le fait que le cadre support (11) est monté mobile sur la coulisse (6) dans la direction circonférentielle de celle-ci.

8. Appareil selon la revendication 5, caractérisé par le fait que le cadre support (11) est monté mobile au moyen de roulettes (18), d'un chariot glissant ou de dispositifs semblables.

9. Appareil selon l'une des revendications 1 à 4, caractérisé par le fait qu'au cadre support (11) et/ou à un support de l'outil (12) sont joints des éléments d'entraînement qui coopèrent avec des éléments opposés, par exemple des chaînes, des crémaillères ou des surfaces de friction, montés dans la coulisse (6).

10. Appareil selon la revendication 9, caractérisé par le fait que les éléments d'entraînement sont des roues à chaîne, des roues d'engrenage ou des roues à friction.

11. Appareil selon l'une des revendications 1 à 10, caractérisé par le fait que le longeron (4) est monté mobile au moyen d'un dispositif moteur sur un bâti marchant (14) qui est formé essentiellement par des pieds d'appui téléscopiques (16) réunis par une poutre (15).

12. Appareil selon la revendication 11, caractérisé par le fait que le bâti marchant (14) comprend deux pieds d'appui (16).

13. Appareil selon l'une des revendications 1 à 12, caractérisé par le fait que des pieds d'écartement (3) sont montés en croix ou en étoile aux deux extrémités du bâti (2).

14. Appareil selon l'une des revendications 1 à 13, caractérisé par le fait que les pieds d'écartement (3) du bâti (2) présentent des pieds de réglage (17) pouvant être sortis et encliquetés.

15. Appareil selon l'une des revendications 1 à 14, caractérisé par le fait que le dispositif moteur de déplacement des pieds d'écartement (3), le dispositif moteur (24) pour le déplacement de l'outil (12) et/ou le dispositif moteur (120) pour le déplacement du longeron (4) sur le bâti marchant (14) sont formés par des vérins.

16. Appareil selon la revendication 15, caractérisé par le fait que les vérins sont hydrauliques.
